# EUROPÄISCHE PATENTSCHRIFT

(11) **EP 1 472 400 B1**
(45) Veröffentlichungstag und Bekanntmachung des Hinweises auf die Patenterteilung: **24.09.2008**
(21) Anmeldenummer: 03737295.0
(22) Anmeldetag: 30.01.2003
(51) Int. Cl.: D06B 1/00, B06B 1/02

(54) **VERFAHREN UND VORRICHTUNG ZUM BENETZEN EINES LAUFENDEN FILAMENTBÜNDELS**
METHOD AND DEVICE FOR WETTING A RUNNING FILAMENT STRAND
PROCEDE ET DISPOSITIF D'HUMIDIFICATION D'UN FAISCEAU DE FILAMENTS CONTINU

(30) Priorität: 07.02.2002 DE 10205005
(43) Veröffentlichungstag der Anmeldung: 03.11.2004
(73) Patentinhaber: Oerlikon Textile GmbH & Co. KG, 42897 Remscheid (DE)
(72) Erfinder: STREBE, Matthias, 24539 Neumünster (DE)
(74) Vertreter: Rössler, Matthias
(86) Internationale Anmeldenummer: PCT/EP2003/000941
(87) Internationale Veröffentlichungsnummer: WO 2003/066950

(56) Entgegenhaltungen:
- EP-A- 0 344 649
- EP-A- 0 965 673
- FR-A- 2 479 290
- US-A- 4 783 977

## Beschreibung

Die Erfindung betrifft ein Verfahren zum Benetzen eines laufenden Filamentbündels gemäß dem Oberbegriff des Anspruchs 1 sowie eine Vorrichtung zur Durchführung des Verfahrens gemäß dem Oberbegriff des Anspruchs 8.

Bei der Herstellung von synthetischen multifilen Fäden oder synthetischen multifilen Spinnkabeln ist es bekannt, daß das den Faden oder das Spinnkabel bildende Filamentbündel einen Flüssigkeitsauftrag erhält, um einen Fadenschluß zu bilden oder um eine Weiterverarbeitung zu ermöglichen oder um eine Kühlung zu bewirken. Das Auftragen der Flüssigkeit kann dabei durch eine Düse erfolgen, die einen auf das Filamentbündel gerichteten Sprühstrahl erzeugt, wie beispielsweise aus der EP 0 344 649 bekannt ist. Derartige Verfahren und Vorrichtungen haben sich insbesondere zur kontinuierlichen Benetzung eines Filamentbündels bewährt. Um ein Filamentbündel beispielsweise bei veränderter Führungsgeschwindigkeit mit unterschiedlichen Flüssigkeitsaufträgen zu benetzen sind derartige Düsen jedoch nur bedingt geeignet. So führt eine Verringerung der durch die Düse aufgesprühte Flüssigkeitsmenge unmittelbar zu einer Veränderung des Sprühbildes bzw. des Sprühwinkels. Die Beeinflussung des Flüssigkeitsauftrages auf das Filamentbündel durch Steuerung der Düse ist somit nur bedingt möglich. Eine Feineinstellung der Flüssigkeitsaufträge auf das Filamentbündel läßt sich bei Veränderung eines Prozeßparameters mit dem bekannten Verfahren und der bekannten Vorrichtung nicht ausführen.

Aus der EP 0 965 673 A1 ist auch schon bekannt, dass der Sprühstrahl einer Flüssigkeitsdüse durch eine Art Spalt auf ein Filamentbündel auftrifft, wobei die Position und/oder Größe des Spaltes mittels eines Aktors veränderbar sind.

Dem gemäß ist es Aufgabe der Erfindung, ein Verfahren zum Benetzen eines laufenden Filamentbündels sowie eine Vorrichtung zur Durchführung des Verfahrens der gattungsgemäßen Art derart weiterzubilden, daß das Filamentbündel bei einer Führungsgeschwindigkeit einen einstellbaren und im wesentlichen konstanten Flüssigkeitsauftrag erhalten kann.

Diese Aufgabe wird erfindungsgemäß durch ein Verfahren mit den Merkmalen des Anspruchs 1 sowie durch eine Vorrichtung mit den Merkmalen des Anspruchs 6 gelöst.

Vorteilhafte Weiterbildungen des erfindungsgemäßen Verfahren sind in den abhängigen Ansprüchen 2 bis 5 und vorteilhafte Weiterbildungen der erfindungsgemäßen Vorrichtung in den abhängigen Ansprüchen 7 bis 11 definiert.

Die Erfindung besitzt den Vorteil, daß unabhängig von dem jeweils gewünschten Flüssigkeitsauftrag auf das Filamentbündel die Düse stets in einem optimalen Arbeitsbereich mit konstant abgegebener Flüssigkeitsmenge betrieben werden kann. Der durch die Düse erzeugte Sprühstrahl ist in seinen Dimensionen konstant. Zur Einstellung des Flüssigkeitsauftrages wird erfindungsgemäß nun ein Teil des Sprühstrahls vor dem Auftreffen auf das Filamentbündel abgeschirmt, so daß nur der nicht abgeschirmte Teil des Sprühstrahls zum Benetzen des Filamentbündels wirkt. Der Flüssigkeitsauftrag des Filamentbündels ist somit durch den Grad der Abschirmung des Sprühstrahls bestimmt. Ein hoher Grad der Abschirmung des Sprühstrahls bewirkt relativ einen kleinen Flüssigkeitsauftrag und ein geringer Grad der Abschirmung einen großen Flüssigkeitsauftrag auf das Filamentbündel. Um das Filamentbündel selbst bei veränderter Führungsgeschwindigkeit mit einem gleichmäßigen und konstanten Flüssigkeitsauftrag zu benetzen, wird der Grad der Abschirmung des Sprühstrahls in Abhängigkeit von der Führungsgeschwindigketi des Filamentbündels verändert. Somit kann der Flüssigkeitsauftrag stets an den Prozeß oder Prozeßänderungen angepaßt werden.

Um einen konstanten Flüssigkeitsauftrag auf das Filamentbündel zu erzeugen, wird vorteilhafterweise bei Erhöhung der Führungsgeschwindigkeit des Filamentbündels der Grad der Abschirmung derart verkleinert, daß der auf das Filamentbündel treffende Teil des Sprühstrahls vergrößert wird und somit selbst bei größerer Führungsgeschwindigkeit der Flüssigkeitsauftrag konstant bleibt.

Um den Grad der Abschirmung des Sprühstrahls zu verändern besteht die Möglichkeit, entweder das zwischen der Düse und dem Filamentbündel angeordnete Abschirmmittel beweglich auszubilden oder die Düse beweglich zu führen, so daß ein mehr oder weniger definierter Anteil des Sprühstrahls vom Abschirmmittel erfaßt wird.

Da bei relativ kleinen Flüssigkeitsaufträgen auf das Filamentbündel ein beachtlicher Anteil des Sprühstrahls zur Benetzung des Filamentbündels nicht genutzt wird, ist die Weiterbildung der Erfindung, bei welcher die Flüssigkeit des abgeschirmten Teils des Sprühstrahls aufgefangen, abgeleitet und einem Tank zugeführt wird bevorzugt anwendbar. Hierzu ist das Abschirmmittel vorteilhaft als ein Fangblech ausgebildet, wobei die aufgefangene Flüssigkeit über einen Ablaß in den Sprühkasten abgeleitet wird.

Durch das Sammeln und Abführen der nicht genutzten Flüssigkeit ist eine weitere besonders bevorzugte Weiterbildung der Erfindung möglich, bei welcher die abgeleitete Flüssigkeit gemessen wird, um eine Ist-Menge des Flüssigkeitsauftrages unmittelbar aus der Differenz zwischen der durch die Düse abgegebene Flüssigkeitsmenge und der abgeleiteten Flüssigkeitsmenge zu bestimmen. Damit läßt sich der reale Flüssigkeitsauftrag des Filamentbündels ermitteln.

Die erfindungsgemäße Vorrichtung mit den Merkmalen des Anspruchs 6 weist hierzu vorteilhafterweise eine Meßeinrichtung auf, durch die einerseits die über eine Rücklaufleitung an einen Tank zurückgeführte Flüssigkeitsmenge und andererseits die von der Flüssigkeitsquelle an die Düse abgegebene Flüssigkeitsmenge erfaßt wird. Die Meßeinrichtung ist mit einer Steuereinrichtung verbunden, in welcher der reale Flüssigkeitsauftrag durch Differenzbildung errechnet werden kann.

Um unabhängig von der Führungsgeschwindigkeit des Filamentbündels zu jeder Zeit einen konstanten Flüssigkeitsauftrag zu erhalten, läßt sich gemäß einer besonders bevorzugten Weiterbildung der Erfindung der Grad der Abschirmung in Abhängigkeit von einem Ist-Soll-Vergleich des Flüssigkeitsauftrages regeln. Hierzu wird innerhalb der Steuereinrichtung ein in Abhängigkeit vom Ist-Soll-Mengenvergleich bestimmtes Signal erzeugt, durch welches der die Bewegung des Abschirmmittels oder die Bewegung der Düse ausführende Aktor gesteuert wird.

Um selbst sehr dicke Filamentbündel, die beispielsweise bei der Herstellung von Spinnkabeln erzeugt werden, eine gleichmäßige Benetzung zu erhalten wird die erfindungsgemäße Vorrichtung vorteilhaft mit zwei Düsen innerhalb des Sprühkastens betrieben, wobei den gegenüberliegend angeordneten Düsen jeweils ein Abschirmmittel zugeordnet ist. Somit wird das Filamentbündel von einer Ober- und einer Unterseite gleichzeitig benetzt.

Das erfindungsgemäße Verfahren ist anhand einiger Ausführungsbeispiele der erfindungsgemäßen Vorrichtung nachfolgend anhand beiliegender Figuren näher beschrieben.

Es stellen dar:
- Fig. 1: schematisch ein erstes Ausführungsbeispiel der erfindungsgemäßen Vorrichtung
- Fig. 2: schematisch ein weiteres Ausführungsbeispiel der erfindungsgemäßen Vorrichtung

In Fig. 1 ist schematisch ein erstes Ausführungsbeispiel der erfindungsgemäßen Vorrichtung dargestellt, durch welches das erfindungsgemäße Verfahren zum Benetzen eines Filamentbündels ausführbar ist. Die Vorrichtung besitzt einen Sprühkasten 1. Der Sprühkasten 1 weist an einer Seite einen Einlaß 2 und auf der gegenüberliegenden Seite einen Auslaß 3 auf, durch welches ein Filamentbündel 5 geführt ist. Dabei durchläuft das Filamentbündel 5 den Sprühkasten 1 in einer durch den Einlaß 2 und den Auslaß 3 bestimmten Führungsbahn. Innerhalb des Sprühkastens 1 ist mit Abstand zu der durch das Filamentbündel 5 definierten Führungsbahn eine Düse 6 angeordnet. Hierzu ist die Düse 6 an einem Träger 7 innerhalb des Sprühkastens 1 derart gehalten, daß ein durch die Düse 6 erzeugbarer Sprühstrahl 11 in Richtung des Filamentbündels 5 erzeugbar ist. Die Düse 6 ist an dem Träger 7 schwenkbar ausgebildet. Die Schwenkbewegung der Düse 6 wird dabei durch einen als Schwenkantrieb ausgebildeten Aktor 12 ausgeführt. Der Schwenkantrieb 12 ist mit einer Steuereinrichtung 20 gekoppelt.

Über eine Zuleitung 13 ist die Düse 6 mit einer Flüssigkeitsquelle 14 verbunden. Die Flüssigkeitsquelle 14 wird dabei durch eine Pumpe 15 und einem die Pumpe 15 antreibenden Motor gebildet. Die Pumpe 15 ist durch eine Saugleitung 29 mit einem Tank 17 verbunden. Innerhalb des Tanks 17 ist eine Flüssigkeit 21 enthalten.

Innerhalb des Sprühkastens 1 ist ein Abschirmmittel 8 zwischen dem Filamentbündel 5 und der Düse 6 angeordnet. Das Abschirmmittel 8 ist als ein Fangblech 9 ausgebildet, daß fest mit dem Sprühkasten 1 verbunden ist. Das Fangblech 9 überdeckt dabei das Filamentbündel 5 im Bereich des Sprühstrahls 11 vollständig. Dabei wird in Abhängigkeit von der Stellung der Düse 6 nur ein Teil des Sprühstrahles 11 von dem Fangblech 9 aufgenommen. Das Fangblech 9 besitzt einen Ablaß 10, durch welche die aufgefangene Flüssigkeit innerhalb des Sprühkastens 1 zu einer Rücklauföffnung 4 geleitet wird. An der Rücklauföffnung 4 im Bodenbereich des Sprühkastens 1 ist eine Rücklaufleitung 18 angeschlossen, die den Sprühkasten 1 mit dem Tank 17 verbindet.

Die Steuereinrichtung 20 ist mit einem Sensor 22 gekoppelt, welcher die momentane Führungsgeschwindigkeit des Filamentbündels 5 der Steuereinrichtung 20 signalisiert.

Bei dem in Fig. 1 dargestellten Ausführungsbeispiel wird das Filamentbündel 5 mit einer Führungsgeschwindigkeit v_{F} über den Einlaß 2 und den Auslaß 3 durch den Sprühkasten 1 geführt. Innerhalb des Sprühkastens 1 wird durch die Düse 6 ein Sprühstrahl 11 erzeugt. Hierzu wird eine Flüssigkeit 21 aus dem Tank 17 durch die Pumpe 15 angesaugt und unter Druck der Düse 6 über die Zuleitung 13 zugeführt. In der in Fig. 1 gezeigten Stellung der Düse 6 wird ein Teil des Sprühstrahls 11 durch das Fangblech 9 vor dem Treffen auf das Filamentbündel 5 abgeschirmt und aufgenommen. Der nicht durch das Fangblech 9 abgeschirmte Teil des Sprühstrahls 11 gelangt ungehindert auf das Filamentbündel 5 und führt zur Benetzung des Filamentbündels 5. Die von dem Fangblech 9 abgeschirmte und aufgefangene Flüssigkeit wird über den Ablaß 10 zu der im Bodenbereich des Sprühkastens 1 ausgebildeten Rücklauföffnung 4 geleitet. Insgesamt wird die innerhalb des Sprühkastens 1 nicht für die Benetzung des Filamentbündels 5 genutzte Flüssigkeit über die Rücklaufleitung 18 dem Tank 17 zugeführt. Die den Flüssigkeitsauftrag auf das Filamentbündel 5 bestimmende Flüssigkeitsmenge ist in der Fig. 1 mit Q_{N} gekennzeichnet. Q_{N} stellt somit die nutzbare Flüssigkeitsmenge dar, die den Flüssigkeitsauftrag auf das Filamentbündel 5 bildet. Die nutzbare Flüssigkeitsmenge Q_{N} ergibt sich dabei aus der Differenz zwischen der gesamten Flüssigkeitsmenge Q_{G}, die mittels der Pumpe 15 der Düse 6 zugeführt wird und der abgegebenen Flüssigkeit Q_{R}, die über die Rücklaufleitung 18 dem Tank 17 zurückgeführt wird.

Für den Fall, daß sich die Führungsgeschwindigkeit v_{F} verlangsamt, wird über den Sensor 22 der Steuereinrichtung 20 ein entsprechendes Signal zugeführt. Die Steuereinrichtung 20 wird daraufhin ein Steuersignal dem Schwenkantrieb 12 aufgegeben, so daß die Düse 6 durch den Schwenkantrieb 12 in Richtung des Fangbleches 9 verschwenkt wird. Diese Situation ist in Fig. 1 gestrichelt dargestellt. Damit wird der Grad der Abschirmung des Sprühstrahls 11 durch das Fangblech 9 vergrößert. Der zur Benetzung des Filamentbündels 5 ungehindert abgegebene Teil des Sprühstrahls 11 verringert sich, so daß insgesamt ein im wesentlichen konstanter Flüssigkeitsauftrag auf dem Filamentbündel 5 erzielt wird. Die Düse 6 und die Pumpe 15 werden dabei stets mit gleichbleibender Einstellung vorteilhaft in einem optimalen Arbeitspunkt betrieben. Trotz veränderlicher Führungsgeschwindigkeit des Filamentbündels 5 läßt sich somit vorteilhaft ein gleichbleibender Flüssigkeitsauftrag erzeugen.

In Fig. 2 ist ein weiteres Ausführungsbeispiel der erfindungsgemäßen Vorrichtung schematisch dargestellt. Die Bauteile gleicher Funktion haben hierbei identische Bezugszeichen erhalten.

Das Ausführungsbeispiel nach Fig. 2 besitzt ebenfalls einen Sprühkasten 1, der identisch ist zu dem vorhergehenden Ausführungsbeispiel. Innerhalb des Sprühkastens 1 ist eine erste Düse 6 oberhalb der durch das Filamentbündel 5 definierten Führungsbahn und eine zweite Düse 23 unterhalb der Führungsbahn angeordnet. Die Düsen 6 und 23 sind über der Zulaufleitung 15 mit der Flüssigkeitsquelle 14 verbunden. Die Flüssigkeitsquelle 14 ist ebenfalls identisch zu dem vorhergehenden Ausführungsbeispiel aufgebaut. Die Düsen 6 und 23 werden dabei jeweils über einen Träger 7 und 24 innerhalb des Sprühkastens 1 gehalten. Als Abschirmmittel 8 ist der ersten Düse 6 ein oberes Fangblech 25 und der zweiten Düse 23 ein unteres Fangblech 26 zugeordnet. Das obere Fangblech 25 und das untere Fangblech 26 überdecken dabei das zwischen den beiden Fangblechen 25 und 26 geführte Filamentbündel 5. Die Fangbleche 25 und 26 sind an einem Halter 27 befestigt. Der Halter 27 ist in Laufrichtung des Filamentbündels 5 hin und her verstellbar ausgebildet. Hierzu ist der Halter 27 mit einem als Stellantrieb ausgebildeten Aktor 28 gekoppelt. Der Stellantrieb 28 ist über eine Steuerleitung mit der Steuereinrichtung 20 gekoppelt.

Die von den Fangblechen 25 und 26 abgeschirmte und abgeleitete Flüssigkeit wird über den jeweiligen Ablaß 10 zu der Rücklauföffnung 4 des Sprühkastens 1 geführt. Dabei ist die Rücklauföffnung 4 über die Rücklaufleitung 18 mit dem Tank 17 gekoppelt.

Außerhalb des Sprühkastens 1 ist eine Meßeinrichtung 19 vorgesehen, die einerseits mit der Zuleitung 13 am Ausgang der Pumpe 15 und andererseits mit der Rücklaufleitung 18 verbunden. Dabei werden über Durchflußsensoren durch die Meßeinrichtung 19 die Flüssigkeitsmengen in der Zuleitung 13 und der Rücklaufleitung 18 erfaßt. Die Meßeinrichtung 19 ist mit der Steuereinrichtung 20 verbunden.

Bei der in Fig. 2 dargestellten Vorrichtung wird das Filamentbündel 5 von zwei Seiten durch die Düsen 6 und 23 gleichzeitig benetzt. Dabei wird der durch die Düse 6 erzeugte Sprühstrahl 11 durch das obere Fangblech 25 teilweise abgeschirmt. Das untere Fangblech 26 führt zu einer entsprechenden Abschirmung bei der zweiten Düse 23. Der Grad der Abschirmung ist bei diesem Ausführungsbeispiel für jede der Düsen 6 und 23 gleich, so daß der Flüssigkeitsauftrag sich zu beiden Seiten des Filamentbündels gleichmäßig verteilt.

Um den Flüssigkeitsauftrag des Filamentbündels 5 zu bestimmen, wird die durch die Pumpe 15 abgegebene gesamte Flüssigkeitsmenge Q_{G} durch die Meßeinrichtung 19 erfaßt. Ebenso wird die durch die Rücklaufleitung 18 an den Tank 17 abgeführte Flüssigkeitsmenge Q_{R} gemessen. Aus den beiden Meßwerten läßt sich durch Differenzbildung die den Flüssigkeitsauftrag bestimmende nutzbare Flüssigkeitsmenge Q_{N} berechnen. Es gilt Q_{N}= Q_{G}- Q_{R}.

In der Steuereinrichtung 20 erfolgt ein Ist-Soll-Vergleich der berechneten nutzbaren Flüssiglceitsmenge Q_{N}. Im Fall einer Abweichung wird durch die Steuereinrichtung 20 ein Steuersignal erzeugt und dem Aktor 28 aufgegeben. Der Aktor 28 führt zu einer entsprechenden Stellungsänderung des Halters 27 und somit zu einer veränderten Stellung des oberen Fangbleches 25 und des unteren Fangbleches 26. So würde beispielsweise bei Überschreitung eines vorgegebenen Sollwertes der nutzbaren Flüssigkeitsmenge Q_{N} der Grad der Überdeckung des Sprühstrahls 11 vergrößert. Damit würde weniger Flüssigkeit auf das Filamentbündel 5 gelangen. Für den Fall, daß eine Unterschreitung des Sollwertes festgestellt wird, wird der Grad der Überdeckung des Sprühstrahls 11 verringert, so daß der Halter 27 durch den Stellantrieb 28 in Richtung Einlaß 2 bewegt wird.

Damit läßt sich unabhängig von dem Zustand und der Führung des Filamentbündels 5 ein gleichmäßiger und konstanter Flüssigkeitsauftrag erzeugen. Die Düsen 6 und 23 werden dabei mit gleichbleibender Bedingung betrieben. Das durch die Düsen 6 und 23 erzeugte Sprühbild des Sprühstrahls 11 ist dabei vorzugsweise rechteckig.

Das erfindungsgemäße Verfahren sowie die erfindungsgemäße Vorrichtung ist geeignet, um beispielsweise ein Präparationsmittel, das beispielsweise aus einer Öl-Wasser-Emulsion gebildet sein kann zur Präparierung auf das Filamentbündel aufzutragen. Es können jedoch auch beliebige Flüssigkeiten wie beispielsweise reines Wasser zur Abkühlung oder Konditionierung auf das Filamentbündel aufgetragen werden. Das erfindungsgemäße Verfahren und die erfindungsgemäße Vorrichtung sind dabei unabhängig davon, ob das Filamentbündel einen einzelnen synthetischen Faden oder ein als Fadenbündel ausgebildetes Spinnkabel bilden, einsetzbar.

### Bezugszeichenliste

- 1: Sprühkasten
- 2: Einlaß
- 3: Auslaß
- 4: Rücklauföffnung
- 5: Filamentbündel
- 6: Düse
- 7: Träger
- 8: Abschirmmittel
- 9: Fangblech
- 10: Ablaß
- 11: Sprühstrahl
- 12: Aktor, Schwenkantrieb
- 13: Zuleitung
- 14: Flüssigkeitsquelle
- 15: Pumpe
- 16: Motor
- 17: Tank
- 18: Rücklaufleitung
- 19: Meßeinrichtung
- 20: Steuereinrichtung
- 21: Flüssigkeit
- 22: Sensor
- 23: Zweite Düse
- 24: ZweiterTräger
- 25: Oberes Fangblech
- 26: Unteres Fangblech
- 27: Halter
- 28: Aktor, Stellantrieb
- 29: Saugleitung

## Patentansprüche

1. Verfahren zum Benetzen eines laufenden Filamentbündels, bei welchem eine Flüssigkeit mittels einer Düse als Sprühstrahl auf das mit Abstand zu der Düse geführte Filamentbündel aufgetragen wird und bei welchem das Filamentbündel mit einer Führungsgeschwindigkeit relativ zur Düse geführt wird, **dadurch gekennzeichnet, dass** ein Teil des Sprühstrahls vor dem Auftreffen auf das Filamentbündel abgeschirmt wird, so dass der Flüssigkeitsauftrag des Filamentbündels durch den Grad der Abschirmung des Sprühstrahls bestimmt ist, wobei der Grad der Abschirmung des Sprühstrahls zur Einstellung des Flüssigkeitsauftrages des Filamentbündels in Abhängigkeit von der Führungsgeschwindigkeit des Filamentbündels verändert wird.

2. Verfahren nach Anspruch 1, **dadurch gekennzeichnet, dass** bei einer Erhöhung der Führungsgeschwindigkeit des Filamentbündels der Grad der Abschirmung verkleinert wird, so dass sich der abgeschirmte Teil des Sprühstrahls verringert.

3. Verfahren nach einem der Ansprüche 1 oder 2, **dadurch gekennzeichnet, dass** die Flüssigkeit des abgeschirmten Teils des Sprühstrahls aufgefangen, abgeleitet und einem Tank zugeführt wird.

4. Verfahren nach Anspruch 3, **dadurch gekennzeichnet, dass** die abgeleitete Flüssigkeit gemessen wird und dass aus der durch die Düse abgegebenen Flüssigkeitsmenge und der abgeleiteten Flüssigkeitsmenge eine Ist-Menge des Flüssigkeitsauftrages ermittelt wird.

5. Verfahren nach Anspruch 4, **dadurch gekennzeichnet, dass** der Grad der Abschirmung in Abhängigkeit von einem Ist-Soll-Mengenvergleich des Flüssigkeitsauftrages geregelt wird.

6. Vorrichtung zur Durchführung des Verfahrens nach einem der Ansprüche 1 bis 5 mit einem Sprühkasten (1), welcher einen Einlass (2) und einen Auslass (3) zum Durchlauf eines Filamentbündels (5) aufweist, und mit zumindest einer Düse (6), welche innerhalb des Sprühkastens (1) im Abstand zu dem Filamentbündel (5) angeordnet ist und welche mit einer Flüssigkeitsquelle (14) verbunden ist, **dadurch gekennzeichnet, dass** ein Abschirmmittel (8) zwischen der Düse (6) und dem Filamentbündel (5) derart angeordnet ist, dass ein durch die Düse (6) erzeugter Sprühstrahl (11) nur zum Teil auf das Filamentbündel (5) trifft, wobei das Abschirmmittel (8) oder die Düse (6) beweglich ausgebildet sind, um den Grad der Abschirmung des Sprühstrahls (11) zu verändern und wobei ein Aktor (28) zur Ausführung der Bewegung des Abschirmmittels (8) oder ein Aktor(12) zur Ausführung der Bewegung der Düse (6) vorgesehen ist, wobei der Aktor (12 bzw. 28) mit einer Steuereinrichtung (20) verbunden ist, mit der der Aktor (12 bzw. 28) in Abhängigkeit von einer Führungsgeschwindigkeit des Filamentbündels (5) steuerbar ist.

7. Vorrichtung nach Anspruch 6, **dadurch gekennzeichnet, dass** das Abschirmmittel (8) durch ein Fangblech (9) gebildet ist, welches Fangblech (9) einen Ablass (10) zur Ableitung der aufgefangenen Flüssigkeit aufweist.

8. Vorrichtung nach einem der Ansprüche 6 oder 7, **dadurch gekennzeichnet, dass** der Sprühkastens (1) über eine Rücklaufleitung (18) mit einem Tank (17) verbunden ist und dass eine Messeinrichtung (21) zur Bestimmung der durch die Rücklaufleitung (18) zurückgeführten Flüssigkeitsmenge vorgesehen ist.

9. Vorrichtung nach Anspruch 8, **dadurch gekennzeichnet, dass** die Messeinrichtung (21) mit der Flüssigkeitsquelle (14) verbunden ist, um die durch die Düse (6) abgegebene Flüssigkeitsmenge zu erfassen.

10. Vorrichtung nach Anspruch 8 oder 9, **dadurch gekennzeichnet, dass** die Messeinrichtung (21) mit der Steuereinrichtung (20) gekoppelt ist, um den Aktor (28) in Abhängigkeit von einem vorgegeben Flüssigkeitsauftrag des Filamentbündels (5) zu steuern.

11. Vorrichtung nach einem der Ansprüche 6 bis 10, **dadurch gekennzeichnet, dass** eine zweite Düse (23) innerhalb des Sprühkastens (1) gegenüberliegend zu der ersten Düse (6) angeordnet ist und dass jeder Düse (6, 23) jeweils ein Fangblech (25, 26) zugeordnet ist.

## Claims

1. Method of wetting an advancing filament bundle, wherein a fluid is applied by means of a nozzle in the form of a spray jet to the filament bundle advancing in spaced relationship with the nozzle, and wherein the filament bundle advances at a speed of advance relative to the nozzle, **characterized in that** a portion of the spray jet is shielded before impacting upon the filament bundle, so that the fluid application to the filament bundle is determined by the degree of shielding of the spray jet, whereby the degree of shielding of the spray jet is varied for purposes of adjusting the fluid application to the filament bundle as a function of the speed of advance of the filament bundle.

2. Method of claim 1, **characterized in that** when increasing the speed of advance of the filament bundle, the degree of shielding decreases, so that the shielded portion of the spray jet becomes smaller.

3. Method of one of claims 1 or 2, **characterized in that** the fluid of the shielded portion of the spray jet is collected, discharged, and supplied to a tank.

4. Method of claim 3, **characterized in that** the discharged fluid is measured, and that an actual quantity of the fluid application is determined from the fluid quantity that is delivered by the nozzle, and from the fluid quantity that is discharged.

5. Method of claim 4, **characterized in that** the degree of shielding is regulated as a function of a comparison between the actual and desired quantities of the fluid application.

6. Device for carrying out the method of one of claims 1-7, with a spray box (1), which comprises an inlet (2) and an outlet (3) for the passage of a filament bundle (5), and with at least one nozzle (6) which is arranged inside the spray box (1) in spaced relationship with the filament bundle (5), and which connects to a source of fluid (14), **characterized in that** a shielding means (8) is arranged between the nozzle (6) and the filament bundle (5) such that a spray jet (11) produced by the nozzle (6) impacts only in part upon the filament bundle (5), whereby the shielding means (8) or the nozzle (6) are made movable for varying the degree of shielding of the spray jet (11) and whereby an actuator (28) is provided for performing the movement of the shielding means (8), or an actuator (12) for performing the movement of the nozzle (6), with the actuator (12 respectively 28) connecting to a control unit (20), by which the actuator (12 respectively 28) is controllable as a function of the speed of advance of the filament bundle (5) .

7. Device of claim 6, **characterized in that** the shielding means (8) is formed by a drip plate (9), which includes a drain (10) for discharging the collected fluid.

8. Device of one of claims 6 or 7, **characterized in that** the spray box (1) connects via a return flow line (18) to a tank (17), and that a measuring unit (19) is provided for determining the fluid quantity that is returned in the return flow line (18).

9. Device of claim 8, **characterized in that** the measuring unit (19) connects to the source of fluid (14) for determining the quantity of fluid that is delivered by the nozzle (6).

10. Device of claim 8 or 9, **characterized in that** the measuring unit (19) is coupled with the control unit (20) for controlling the actuator (28) as a function of a predetermined application of fluid to the filament bundle (5).

11. Device of one of claims 6-10, **characterized in that** a second nozzle (23) is arranged inside the spray box (1) in facing relationship with the first nozzle (6), and that a drip plate (25, 26) is associated to each nozzle (6, 23).

## Revendications

1. Procédé pour mouiller un faisceau de filaments continu, dans lequel un liquide est appliqué au moyen d'une buse comme jet diffusé sur le faisceau de filaments guidé à distance par rapport à la buse et dans lequel le faisceau de filaments est guidé avec une vitesse de guidage relativement par rapport à la buse, **caractérisé en ce qu'**une partie du jet diffusé est blindée avant de rencontrer le faisceau de filaments, de sorte que pour ajuster l'application du fluide du faisceau de filaments l'application du liquide du faisceau de filaments est déterminée par le degré de blindage du jet diffusé, le degré de blindage du jet diffusé étant modifié en fonction de la vitesse de guidage du faisceau de filaments.

2. Procédé selon la revendication 1, **caractérisé en ce que** quand la vitesse de guidage du faisceau de filaments est augmentée le degré de blindage est diminué, de sorte que la partie blindée du jet diffusé est diminuée.

3. Procédé selon l'une des revendications 1 ou 2, **caractérisé en ce que** le liquide de la partie blindée du jet diffusé est recueilli, évacué et alimenté dans un tank.

4. Procédé selon la revendication 3, **caractérisé en ce que** le liquide évacué est mesuré et qu'à partir de la quantité de liquide délivrée par la buse et de la quantité de liquide évacué une quantité réelle de l'application de liquide est déterminée.

5. Procédé selon la revendication 4, **caractérisé en ce que** le degré de blindage est réglé en fonction d'une comparaison de quantité réelle-quantité désirée de l'application du liquide.

6. Dispositif pour la mise en oeuvre du procédé selon l'une des revendications 1 à 5, avec un caisson d'arrosage (1), qui a une entrée (2) et une sortie (3) pour la traversée d'un faisceau de filaments (5), et avec au moins une buse (6) qui est agencée à l'intérieur du caisson d'arrosage (1) avec une distance par rapport au faisceau de filaments (5) et qui est reliée à une source de liquide (14), **caractérisé en ce qu'**un moyen de blindage (8) est agencé de manière telle entre la buse (6) et le faisceau de filaments (5) qu'un jet diffusé (11) généré par la buse (6) ne rencontre que partiellement le faisceau de filaments (5), le moyen de blindage (8) ou la buse (6) étant réalisés de façon mobile pour modifier le degré de blindage du jet diffusé (11) et un acteur (28) pour effectuer le mouvement du moyen de blindage (8) ou un acteur (12) pour effectuer le mouvement de la buse étant prévu, l'acteur (12 resp. 28) étant relié à un dispositif de commande (20) avec lequel l'acteur (12 resp. 28) peut être commandé en fonction de la vitesse de guidage du faisceau de filaments (5).

7. Dispositif selon la revendication 6, **caractérisé en ce que** le moyen de blindage (8) est formé par une tôle d'interception (9), laquelle tôle d'interception (9) a une sortie (10) pour évacuer le liquide recueilli.

8. Dispositif selon l'une des revendications 6 ou 7, **caractérisé en ce que** le caisson d'arrosage (1) est relié avec un tank (17) à l'intermédiaire d'une conduite de retour (18) et **en ce qu'**un dispositif de mesure (21) est prévu pour déterminer la quantité de liquide reconduit par la conduite de retour (18).

9. Dispositif selon la revendication 8, **caractérisé en ce que** le dispositif de mesure (21) est relié à la source de liquide (14) pour détecter la quantité de liquide délivrée par la buse (6).

10. Dispositif selon la revendication 8 ou 9, **caractérisé en ce que** le dispositif de mesure (21) est couplé au dispositif de commande (20), afin de commander l'acteur (28) en fonction d'une application de liquide prédéterminée du faisceau de filaments (5).

11. Dispositif selon l'une des revendications 6 à 10, **caractérisé en ce qu'**une deuxième buse (23) est agencée à l'intérieur du caisson d'arrosage (1) en vis-à-vis de la première buse (6) et **en ce qu'**une tôle d'interception (25, 26) est associée respectivement à chaque buse (26, 23).
